# EUROPÄISCHE PATENTSCHRIFT

(11) **EP 0 013 963 B1**
(45) Veröffentlichungstag und Bekanntmachung des Hinweises auf die Patenterteilung: **28.12.1983**
(21) Anmeldenummer: 80100283.3
(22) Anmeldetag: 21.01.1980
(51) Int. Cl.: H01H 31/12

(54) **NH-Sicherungsschalteinrichtung**
L.T. fuse and disconnector assembly
HP-Dispositif de commutation à coupe-circuits

(30) Priorität: 29.01.1979 DE 2903322
(43) Veröffentlichungstag der Anmeldung: 06.08.1980
(73) Patentinhaber: Fritz Driescher Spezialfabrik für Elektrizitätswerksbedarf, D-5144 Wegberg (DE)
(72) Erfinder: Hollmann, Fritz, D-5144 Wegberg-Harbeck (DE); Hörchens, Helmut, D-5144 Wegberg (DE); Klingen, Werner, D-5144 Wegberg-Arsbeck (DE)
(74) Vertreter: Bergen, Klaus, Dipl.-Ing.

## Beschreibung

Die Erfindung betrifft eine NH-Sicherungsschalteinrichtung, bestehend im wesentlichen aus Kontaktpaaren zur Aufnahme von NH-Sicherungseinsätzen, die an mindestens einer frontseitigen, aus der Einschaltstellung heraus um etwa 150-180° in eine Umkehrlage schwenkbaren und dabei in Ausschaltstellung die Zugangsöffnung zu den Kontaktpaaren abdeckenden Schaltklappe festlegbar sind.

Eine Sicherungsschalteinrichtung mit den vorgenannten Merkmalen ist aus der DE-PS 1040 646 bekannt. Nach den dort beschriebenen Ausführungsbeispielen ist vorgesehen, daß die Umkehrschwenkbewegung der Schaltklappe durch entsprechende Führung entweder in 'zwei Schlitzpaaren oder mittels zweier Hebelpaare erreicht wird.

Während die Führung in zwei Schlitzpaaren eine wesentliche Erhöhung der Bautiefe der Schalteinrichtung bewirkt, bringt die Führung mittels zweier Hebelpaare eine geringere mechanische Stabilität der Schaltklappenaufhängig in Querrichtung mit sich, was bei unsachgemäßer Betätigung der Schaltklappe gelegentlich zu Verbiegungen der Hebel führte.

Der vorliegenden Erfindung liegt daher die Aufgabe zugrunde, eine in einfacher Weise herzustellende NH-Schalteinrichtung zu schaffen, die gegenüber der bekannten Schalteinrichtung eine höhere Stabilität besitzt, ohne daß sich der Raumbedarf der Anordnung erhöht.

Diese Aufgabe wird an einer Schalteinrichtung der eingangs genannten Art erfindungsgemäß gelöst durch die Kombination folgender Merkmale:
a) zwei mit Abstand gegeneinander verschraubte Seitenwände nehmen die Kontaktpaare und zugehörige Anschlußleiter zwischen sich auf;
b) die Seitenwände weisen gerade Nuten oder Schlitze auf, die leicht nach vorn geneigt schräg zur Frontebene verlaufen und in denen seitlich an der Schaltklappe hervorstehende Nocken verschiebbar geführt sind;
c) zwei seitlich an der Schaltklappe vorgesehene Hebel sind an den Seitenwänden in horizontal kurz vor den unteren Enden der Nuten bzw. Schlitze angebrachten Drehpunkten und an der Schaltklappe in Drehpunkten gelagert.

Durch die Hebelführung in Kombination mit einer Schlitz- bzw. Nutenführung wird eine wesentliche Verbesserung der Schaltklappenaufhängung erzielt, wobei insbesondere Querkräfte, die auf die Schaltklappe ausgeübt werden, durch die Schlitz- bzw. Nutenführung aufgefangen werden. Verbiegungen der seitlichen Hebel und dadurch bedingte Führungsungenauigkeiten sind somit ausgeschlossen.

Ein weiterer mit der Erfindung erzielbarer Vorteil besteht in einer vereinfachten Fertigung der Schalteinrichtung durch Wegfall eines Hebelpaares.

Vorteilhaft läßt sich die Erfindung insbesondere bei einer Sicherungsschalteinrichtung in Form eine dreipoligen, einpolig schaltbaren NH-Sicherungsleiste mit übereinanderliegenden Kcrntaktpaaren und. zugehörigen Schaltklappen einsetzen, wobei die die Kontaktpaare und Anschlußleiter zwischen sich aufnehmenden Seitenwände den Grundkörper der Sicherungsleiste bilden und jede Schaltklappeüber eine kombinierte Hebel- und Nuten- bzw. Schlitzführung an den Seitenwänden angebracht ist.

Mit der erfindungsgemäßen Führung der Schaltklappen kann eine verhältnismäßig kurze Baulänge der Sicherungsleiste erzielt werden, ohne die Zugänglichkeit der einzelnen Schaltklappen zu beeinträchtigen.

Die bisher bekanntgewordenen schaltbaren Sicherungsleisten mit übereinanderliegenden Kontaktpaaren besitzen den Nachteil, daß die Schaltklappe unterhalb einer benachbarten, in Ausschaltlage befindlichen Schaltklappe relativ schlecht zugänglich ist, z.B. dann, wenn die Sicherungsleiste in geringer Höhe über dem Boden installiert ist und von oben her bedient werden muß, so daß die Schaltklappen der bekannten Sicherungsleisten einen Schwenkwinkel um 90° aufweisen und in Ausschaltstellung quer von der Leiste abstehen. Dieser Nachteil tritt bei der erfindungsgemäßen Schalteinrichtung nicht auf.

In der weiteren Ausgestaltung der Erfindung ist vorgesehen, daß die Nuten bzw. Schlitze in den Seitenwänden Rastpunkte, vorzugsweise in Form von Einbuchtungen aufweisen, die jeder Schaltklappe das Einnehmen mindestens einer definierten Zwischenstellung zwischen Ein- und Ausschaltstellung ermöglichen. Durch diese Maßnahme sind die Anschlußstellen der Aufnahmekontakte zwecks Herstellen der Verbindung mit den Sammelschienen von der Bedienungsseite her bequem zugänglich. Außerdem können derartige Rastpunkte auch am Ende der Nuten eingeformt werden, so daß die Schaltklappen in ihrer Endstellung (Ausschaltstellung) festgelegt sind, ohne daß es dazu dann besonderer Federn bedarf.

Weiterhin ist vorgesehen, daß die Seitenwände nach vorne hin soweit vorgezogen sind, daß jede Schaltklappe in Einschaltstellung vollständig zwischen den Seitenwänden liegt. Hierdurch wird das Hineinragen vorstehender Teile der Schaltklappe in den Bedienungsgang verhindert, was insbesondere in begehbaren Netzstationen mit raumsparenden Bedienungsgängen von Vorteil ist.

In Weiterbildung der Erfindung ist vorgesehen, daß die Seitenwände auf den Innenseiten Vertiefungen und Vorsprünge zur Aufnahme von Anschlußleitern, Sicherungsaufnahmekontakten und Schutzhauben besitzen und daß durch Gegeneinanderschrauben der Seitenwände die Lagefixierung der Teile bewirkt wird.

Da die benachbarten Aufnahmekontakte verschiedener Phasen einer Sicherungsleiste aufgrund der erfindungsgemäßen Führung der Schaltklappen relativ nahe beieinander liegen können, ist weiter vorgesehen, daß die unterschiedlichen Phasen zugehörigen benachbarten Aufnahmekontakte durch je eine gemeinsame, als einstückiges Formteil hergestellte, in den Seitenwänden der Sicherungsleiste festgelegte Schutzhaube abgedeckt sind.

Eine weitere Vereinfachung besteht darin, daß für den obersten und untersten Aufnahmekontakt der Sicherungsleiste Teile der für zwei benachbarte Kontakte vorgesehenen Schutzhaube verwendet werden. Dies ist dadurch möglich, daß die als einstückiges Formteil hergestellte Schutzhaube an vorbestimmter Stelle derart zerlegbar, vorzugsweise entlang einer Sollbruchlinie durchzutrennen ist, daß ein Teil zur Abdeckung des obersten Aufnahmekontaktes und ein Teil zur Abdeckung des untersten Aufnahmekontaktes der Leiste zu verwenden ist. Durch diese Maßnahme wird zur Herstellung der Schutzhauben für einzeln stehende und benachbarte Aufnahmekontakte in vorteilhafter Weise nur eine Gieß- bzw. Spritzgießform benötigt.

Weitere vorteilhafte Ausgestaltungen der Erfindung sind in den abhängigen Ansprüchen und in der nachfolgenden Beschreibung eines in der Zeichnung dargestellten Ausführungsbeispieles einer NH-Sicherungsleiste enthalten.

Es zeigen:
Fig. 1 eine NH-Sicherungsleiste, in Vorderansicht; und
Fig. 2 die Leiste nach Fig. 1 mit teilweise veränderten Stellungen der Schaltklappen, im Schnitt nach Linie I-I in Fig. 1.

Gemäß den Fig. 1 und 2 besteht die NH-Sicherungsleiste im wesentlichen aus zwei unter Zwischenfügen von Distanzstücken 3, 3' gegeneinanderverschraubten Seitenwänden 1, 2, Schaltklappen 4, 4', 4", Steigeleitern 5, 6, 7 und schräggestellten Kontaktpaaren 8, 8'. Die Distanzstücke 3 sind an den Enden mit Innengewinde versehen, in die die Seitenwände 1, 2 durchdringende Schrauben eingreifen.

In Fig. 2 ist die Lage der an den Schaltklappen in angeformten Haltevorrichtungen 10 leicht lösbar eingehängten NH-Sicherungen 9 gestrichelt eingezeichnet.

Die Sicherungsaufnahmekontakte 8 sind mit rückwärtig in den Seitenwänden 1, 2 versenkt angeordneten Sammelschienenanschlußleitern 11 verbunden, während die Kontakte 8' mit den Steigeleitern 5, 6, 7 verbunden sind. Die Anschlußzone der Steigeleiter ist bei Nebeneinandermontage mehrerer Sicherungsleisten durch ein seitlich eingeschobenes Isolierstück 2' zur jeweils benachbarten Leiste hin abgeschirmt. Die an den Seitenwänden anliegenden Steigeleiter 5, 6 besitzen je eine Bohrung, in die ein an den Seitenwänden 1, 2 angeformter Vorsprung 12 hineinragt und die Steigeleiter gegen Längsverschiebung sichert. Die ebenfalls an die Seitenwände angeformten Stege 23, 24 sichern die Steigeleiter 5, 6 gegen seitliche Verschiebung. Eine weitere Festlegung aller Steigeleiter sowie aller Sammelschienenanschlußleiter 11 erfolgt durch starre Verbindung mit den Sicherungsaufnahmekontakten 8 bzw. 8', die seitwärts gerichtete, in Ausnehmungen der Seitenwände 1, 2 formschlüssig eingreifende Vorsprünge 13 besitzen. Je nach Dicke der Seitenwände 1, 2 empfiehlt es sich, die darin vorgesehenen Ausnehmungen zur Halterung nicthbeweglicher Teile mit hier nicht eingezeichneten Stegen zu umgeben, um eine sichere Fest-legung der Teile zu erzielen.

Zwischen den außenliegenden Steigeleitern 5, 6 befindet sich in Höhe der Anschlußzone ein aus kriechstromfestem Isoliermaterial bestehender Abstandhalter 14, der beim Anziehen von Schraubverbindungen evtl. entstehende Beigemomente aufnimmt.

Die mit angeformten Griffstegen 21 versehenen Schaltklappen besitzen an jeder Seite jeweils einen Nocken 15, der in einer zugehörigen Nut (bzw. Schlitz) 16 verschiebbar geführt ist. Die Aufhängung der Schaltklappen erfolgt außerdem an je zwei seitlichen Hebeln 17, die an der entsprechenden Schaltklappe und den Seitenwänden 1, 2 in Drehpunkten 18, 3' gelagert sind. Im Ausführungsbeispiel werden als Drehpunkte an der Leiste die Distanzstücke 3' gewählt. Zur Verdeutlichung der Nockenlage wurden in Fig. 1 die unteren seitlichen Hebel 17 abgebrochen eingezeichnet. In die Nuten 16 ist jeweils als Rastpunkt eine Einbuchtung 19 eingeformt, in die die Nocken 15 der Schaltklappen hineinpassen, so daß eine Zwischenstellung der Schaltklappen entsprechend der in Fig. 2 eingezeichneten Lage der Schaltklappe 4' ermöglicht wird.

Der Bewegungsablauf der Schaltklappen bei ihrer Betätigung ist aus Fig. 2 ersichtlich. Die Klappe 4 befindet sich in Einschaltlage, wobei die in der Nut 16 geführten Nocken 15 eine untere Lage einnehmen. Bei Ausschaltbewegung werden die Klappen verschwenkt, bis sie durch Verlagerung der Nocken 15 in die Ausbuchtung 19 die Zwischenstellung gemäß Lage der Schaltklappe 4' erreichen. Bei Weiterführen der Ausschaltbewegung wandern die Nocken 15 schließlich bis an das obere Ende der Nut 16, das gleichzeitig als Anschlag für die Klappenendstellung (siehe Lage der Klappe 4") dient.

Die Aufnahmekontakte 8, 8' sind durch Schutzhauben 20, 20', 20" abgedeckt, und zwar in der Weise, daß unterschiedlichen Phasen zugehörigen benachbarten Aufnahmekontakten 8, 8' je eine gemeinsame Schutzhaube 20 zugeordnet ist, während der oberste und der unterste Aufnahmekontakt der Leiste je eine einzelne Schutzhaube 20', 20" erhält. Wie aus Fig. 2 ersichtlich, sind die Schutzhauben 20', 20" zerlegte Teile einer Schutzhaube 20.

Erfolgt die Montage der Leiste nicht auf Sammelschienen, sondern auf Wänden oder Gerüsten, so können Befestigungslaschen 22 angebracht werden. Um eine möglichst zeit- und kostensparende Herstellung der Leiste zu erzielen, werden Einzelteile, die eine komplizierte Form aufweisen, insbesondere die Seitenwände 1, 2, die Schaltklappen 4, 4', 4" und die Schutzhauben 20 als Kunststoffformteile hergestellt.

Gegebenenfalls kann eine (hier nicht eingezeichnete) Feder oder sonstige Rastvorrichtung angebracht sein, die die Schaltklappe in Ausschaltstellung arretiert.

## Patentansprüche

1. NH-Sicherungsschalteinrichtung, bestehend im wesentlichen aus Kontaktpaaren (8, 8') zur Aufnahme von NH-Sicherungseinsätzen (9), die an mindestens einer frontseitigen, aus der Einschaltstellung (Fig. 2 oben) heraus um etwa 150-180° in eine Umkehrlage schwenkbaren und dabei in Ausschaltstellung (Fig. 2 unten) die Zugangsöffnung zu den Kontaktpaaren abdeckenden Schaltklappe (4, 4', 4") festlegbar sind, gekennzeichnet durch die Kombination folgender Merkmale:
a) zwei mit Abstand gegeneinander verschraubte Seitenwände (1, 2) nehmen die Kontaktpaare (8, 8') und zugehörige Anschlußleiter (5, 6, 7, 11) zwischen sich auf;
b) die Seitenwände weisen gerade Nuten (16) oder Schlitze auf, die leicht nach vorn geneigt schräg zur Frontebene verlaufen und in denen seitlich an der Schaltklappe hervorstehende Nocken (15) verschiebbar geführt sind;
c) zwei seitlich an der Schaltklappe vorgesehene Hebel (17) sind an den Seitenwänden (1, 2) in horizontal kurz vor den unteren Enden der Nuten bzw. Schlitze angebrachten Drehpunkten (3') und an der Schaltklappe in Drehpunkten (18) gelagert.

2. Sicherungsschalteinrichtung insbesondere dreipolige, einpolig schaltbare NH-Sicherungsleiste mit übereinanderliegenden Kontaktpaaren und zugehörigen Schaltklappen, nach Anspruch 1, dadurch gekennzeichnet, daß die die Kontaktpaare (8, 8') und die Anschlußleiter (5, 6, 7, 11) zwischen sich aufnehmenden Seitenwä^{q}de (1, 2) den Grundkörper der Sicherungsleiste bilden und jede Schaltklappe (4, 4', 4") über die kombinierte Hebel- und Nuten- bzw. Schlitzführung an den Seitenwänden (1, 2) angelenkt ist.

3. Schalteinrichtung nach Anspruch 1 oder 2, dadurch gekennzeichnet, daß die Nuten (16) bzw. Schlitze in den Seitenwänden (1, 2) Haltepunkte (19) aufweisen, die jeder Schaltklappe (4,4', 4") das Einnehmen mindestens einer definierten Zwischenstellung (Fig. 2 Mitte) im Verlauf der Schwenkbewegung ermöglichen.

4. Schalteinrichtung nach einem der Ansprüche 1 bis 3, dadurch gekennzeichnet, daß die Seitenwände (1, 2) nach vorne hin so weit vorgezogen sind, daß jede Schaltklappe (4, 4', 4") in Einschaltstellung vollständig zwischen den Seitenwänden (1, 2) liegt.

5. Schalteinrichtung nach einem der Ansprüche 1 bis 4, dadurch gekennzeichnet, daß die Seitenwände (1, 2) auf den Innenseiten Vertiefungen und.Vorsprünge (12, 23, 24) zur Aufnahme der Anschlußleiter (5, 6, 7, 11) und von Kontaktteilen (13) und Schutzhauben (20, 20', 20") besitzen und daß durch das Gegeneinanderverschrauben der Seitenwände (1, 2) die Lagefixierung der Teile bewirkt wird.

6. Schalteinrichtung nach Anspruch 5, dadurch gekennzeichnet, daß die Vertiefungen in den Seitenwänden (1, 2) von Stegen (23; 24) umrahmt sind.

7. Schalteinrichtung nach einem der Ansprüche 1 bis 6, dadurch gekennzeichnet, daß die unterschiedlichen Phasen zugehörigen benachbarten Aufnahmekontakte (8, 8') der Sicherungsleiste durch je eine gemeinsame, als einstückiges Formteil hergestellte, in den Seitenwänden (1, 2) der Sicherungsleiste festgelegte Schutzhaube (20) abgedeckt sind.

8. Schalteinrichtung nach Anspruch 7, dadurch gekennzeichnet, daß die Schutzhaube (20) an vorbestimmter Stelle derart zerlegbar, vorzugsweise entlang einer Sollbruchlinie durchzutrennen ist, daß ein Teil (20') zur Abdeckung des obersten Aufnahmekontaktes (8) und ein Teil (20") zur Abdeckung des untersten Aufnahmekontaktes (8') der Sicherungslpiste zu verwenden ist.

9. Schalteinrichtung nach einem der Ansprüche 1 bis 8, dadurch gekennzeichnet, daß die Seitenwände (1, 2) und die Schaltklappen (4, 4', 4") aus Kunststoff hergestellte Gieß-, Spritz- oder Preßteile sind.

10. Schalteinrichtung nach einem der Ansprüche 1 bis 9, dadurch gekennzeichnet, daß die Seitenwände durch festgelegte Distanzstücke (3, 3') auf Abstand gehalten werden, von denen zumindest einige (3') als Drehpunktlagerstelle für die seitlichen, mit den Schaltklappen (4, 4', 4") verbundenen Hebeln (17) dienen.

## Revendications

1. Coupe-circuit B.T. à haut pouvoir de coupure, essentiellement composé de paires de contacts (8, 8') pour recevoir des cartouches fusibles B.T. à haut pouvoir de coupure (9) qui peuvent être fixées à au moins un volet de manoeuvre (4, 4', 4") frontal pouvant, à partir de la position de fermeture du circuit (fig. 2 en haut), basculer d'environ 150 à 180° dans une position inversée en masquant, dans la position de coupure du circuit (fig. 2 en bas), l'ouverture d'accès aux paires de contacts, caractérisé par la combinaison des caractéristiques suivantes:
a) deux flasques (1, 2) vissés en regard l'un de l'autre avec un intervalle entre eux reçoivent entre eux les paires de contact (8, 8') et les conducteurs de raccordement correspondants (5, 6, 7, 11);
b) les flasques comportent des rainures rectilignes (16) ou fentes qui sont légèrement inclinées vers l'avant en direction du plan frontal et dans lesquelles peuvent coulisser des ergots (15) en saillie latérale sur le volet de manoeuvre;
c) deux leviers (17) prévus latéralement sur le volet de manoeuvre sont montés sur les flasques (1, 2) dans des points de rotation (3') fixés peu avant les extrémités inférieures des rainures ou fentes et sur le volet de manoeuvre dans des points de rotation (18).,

2. Coupe-circuit, notamment barre coupe-circuit tripolaire B.T. à haut pouvoir de coupure, à manoeuvre unipolaire, comportant des paires de contacts superposées et des volets de manoeuvre correspondants, selon la revendication 1, caractérisé en ce que les flasques (1, 2) qui reçoivent entre eux les paires de contacts (8, 8') et les conducteurs de raccordement (5, 6, 7, 11) forment le corps de la barre coupe-circuit, et en ce que chaque volet de manoeuvre (4, 4', 4") est articulé sur les flasques (1, 2) par l'intermédiaire du guidage combiné par leviers et rainures ou fentes.

3: Coupe-circuit selon la revendication 1 ou 2, caractérisé en ce que les rainures (16) ou fentes dans les flasques (1, 2) présentent des points de retenue (19) qui permettent à chaque volet de manoeuvre (4, 4', 4") d'occuper au moins une position intermédiaire définie (fig. 2 au milieu) durant le mouvement de basculement.

4. Coupe-circuit selon l'une des revendications 1 à 3, caractérisé en ce que les flasques (1, 2) sont en avancée vers l'avant suffisamment pour qu'en position de fermeture du circuit chaque volet de manoeuvre (4, 4', 4") se trouve entièrement entre les flasques (1, 2).

5. Coupe-circuit selon l'une des revendications 1 à 4, caractérisé en ce que les flasques (1, 2) comportent, côté intérieur, des renfoncements et saillies (12, 23, 24) pour recevoir les conducteurs de raccordement (5, 6, 7, 1 1 ) et des pièces de contact (13) et capots de protection (20, 20', 20"), et en ce que la fixation en position des pièces est effectuée par le vissage des flasques (1, 2) l'un à l'autre.

6. Coupe-circuit selon la revendication 5, caractérisé en ce que les renfoncements sont, dans les flasques (1, 2), encadrés par des nervures (23, 24).

7. Coupe-circuit selon l'une des revendications 1 à 6, caractérisé en ce que les contacts récepteurs voisins (8, 8') de la barre coupe-circuit qui appartiennent aux différentes phases sont recouverts chacun par un capot de protection commun (20) fabriqué en tant que pièce formée d'un seul tenant et fixée dans les flasques (1, 2) de la barre coupe-circuit.

8. Coupe-circuit selon la revendication 7, caractérisé en ce que le capot de protection (20) peut, à une endroit déterminé à l'avance, de préférence le long d'une ligne d'amorce de rupture, être séparé de telle sorte qu'une partie (20') est à utiliser pour recouvrir le contact récepteur le plus haut (8) et qu'une partie (20") est à utiliser pour recouvrir le contact récepteur le plus bas (8') de la barre coupe-circuit.

9. Coupe-circuit selon l'une des revendications 1 à 8, caractérisé en ce que les flasques (1, 2) et les volets de manoeuvre (4, 4', 4") sont des parties en matière synthétique fabriquées par coulée, injection ou moulage.

10. Coupe-circuit selon l'une des revendications 1 à 9, caractérisé en ce que les flasques sont maintenus à distance par des entretoises (3, 3') fixes dont au moins quelques-unes (3') servent de palier de rotation aux leviers (17) associés aux volets de manoeuvre (4, 4', 4").

## Claims

1. Low-voltage, high-capacity fuse switching device, consisting essentially of contact pairs (8, 8') for seating low-voltage, high-capacity fuse inserts (9) which can be fixed to at least one front-side switching flap (4, 4', 4"), pivotal from the switched-on position (Fig. 2, top) through approximately 150-180° into an inverted position and thereby covering in the switched- off position (Fig. 2, bottom) the access opening to the contact pairs, characterized by the combination of the following features:
a) Two side walls (1, 2), bolted together at a distance apart, house between themselves the contact pairs (8, 8') and associated connecting conductors (5, 6, 7, 11);
b) The side walls possess straight grooves (16) or slits, which run slightly forwardly inclined to the front plane and in which studs (15), projecting laterally from the switching flap, are slidably guided;
c) Two levers (17), provided laterally on the switching flap, are articulated to the side walls (1,2) at pivot points (3'), mounted horizontally just in front of the lower ends of the grooves or slits, and to the switching flap at pivot points (18).

2. Fuse switching device, especially three- pole, single-pole switchable, low-voltage, high-capacity fuse panel with contact pairs disposed one above another and associated switching flaps according to Claim 1, characterised in that the side walls (1, 2), containing between themselves the contact pairs (8, 8') and the connecting conductors (5, 6, 7, 11), constitute the body of the fuse panel, and each switching flap (4, 4', 4") is articulated by the combined lever and groove or slit guide to the side walls (1, 2).

3. Switching device according to Claim 1 or 2, characterized in that the grooves (16) or slits in the side walls (1, 2) possess holding points (19), which make possible for each switching flap (4, 4', 4") the adopting of at least one defined intermediate position (Fig. 2, centre) during the course of the pivotal movement.

4. Switching device according to one of Claims 1 to 3, characterized in that the side walls (1, 2) are continued forwards sufficiently far for each switching flap (4, 4', 4") to lie completely between the side walls (1, 2) in the switched-on position.

5. Switching device according to one of Claims 1 to 4, characterized in that the side walls (1, 2) possess, on their inner faces, depressions and projections (12, 23, 24) for seating the connecting conductors (5, 6, 7, 11) and contact parts (13) and protective hoods (20, 20', 20"), and that the positional fixing of the components is effected by screwing the side walls (1, 2) together.

6. Switching device according to Claim 5, characterized in that the depressions in the side walls (1, 2) are framed by rims (23, 24).

7. Switching device according to one of Claims 1 to 6, characterized in that the different phases of associated, adjacent seating contacts (8, 8') of the fuse panel are covered each by one common protective hood (20), formed as a single-piece moulding, and fixed in the side walls (1, 2) of the fuse panel.

8. Switching device according to Claim 7, characterized in that the protective hood (20) can be broken at a predetermined position, preferably can be separated along a line of intentional rupture, in such a manner that one part (20') can be used for covering the uppermost seating contact .(8) and one part (20") for covering the lowest seating contact (8') of the fuse panel.

9. Switching device according to one of Claims 1 to 8, characterized in that the side walls (1, 2) and the switching flaps (4, 4', 4") are castings, injection mouldings or compression mouldings made from plastics material.

10. Switching device according to one of Claims 1 to 9, characterized in that the side walls are held spaced apart by fixed distance pieces (3, 3'), of which at least some (3') serve as pivot point bearing positions for the lateral levers (17) connected with the switching flaps (4, 4', 4")..
